# EUROPÄISCHE PATENTSCHRIFT

(11) **EP 3 450 341 B1**
(45) Veröffentlichungstag und Bekanntmachung des Hinweises auf die Patenterteilung: **15.04.2020**
(21) Anmeldenummer: 18186943.9
(22) Anmeldetag: 02.08.2018
(51) Int. Cl.: B65D 5/66, B65D 5/02, B65D 5/54

(54) **FALTSCHACHTEL MIT LICHTSCHUTZ**
FOLDING BOX WITH LIGHT PROTECTION
BOÎTE PLIANTE POURVUE DE PROTECTION CONTRE LA LUMIÈRE

(30) Priorität: 05.09.2017 DE 102017215627
(43) Veröffentlichungstag der Anmeldung: 06.03.2019
(73) Patentinhaber: Henkel AG & Co. KGaA, 40589 Düsseldorf (DE)
(72) Erfinder: Varman, Vineet, 40227 Düsseldorf (DE)

(56) Entgegenhaltungen:
- WO-A1-2016/097176
- FR-A1- 2 818 958
- US-A- 2 320 289
- US-A- 2 396 150
- US-A- 2 930 516
- US-A- 3 708 108

## Beschreibung

Die vorliegende Erfindung betrifft eine Faltschachtel aus einem einstückigen, im Grundzustand flachen Grundkörper, welche in einem Faltzustand eine innere Tasche zur Aufnahme von herausnehmbaren, lichtempfindlichen Tüchern definiert, umfassend mindestens fünf Paneele die lateral voneinander durch longitudinale Faltlinien separiert sind, wobei das erste, dritte und fünfte Paneel im Wesentlichen die gleiche Breite aufweisen, und das zweite und vierte Paneel im Wesentlichen die gleiche Breite aufweisen, und wobei am ersten bis vierten Paneel obere und untere Laschen an einer oberen bzw. unteren horizontalen Faltlinie angelenkt sind, so dass die oberen und unteren Laschen obere bzw. untere Wände bilden können, wobei eine Aufreißlinie vom ersten Paneel durch das zweite Paneel zum dritten Paneel führt und an eine mittlere horizontale Faltlinie im vierten Paneel grenzt, zur Bereitstellung eines aufreißbaren Klappdeckels.

Im Stand der Technik sind Schachteln zur Aufnahme lichtempfindlicher Tücher bekannt. Diese Schachteln lassen jedoch normalerweise im geöffneten Zustand einen ungehinderten Einfall von Licht durch die, zur Entnahme der Tücher vorgesehene, Öffnung auf den Inhalt zu. Außerdem kann eine geschlossene Schachtel sich häufig, beispielsweise aufgrund mechanischer Spannung im Bereich eines Deckelteils, unbeabsichtigt teilweise oder vollständig öffnen, wodurch ebenfalls ein unerwünschter Lichteinfall ermöglicht ist. Die Druckschrift FR 2 818 958 A1 offenbart eine Faltschachtel, die aus einem einstückigen, im Grundzustand flachen Grundkörper besteht, und welche in einem Faltzustand eine innere Tasche definiert.

Aufgabe der vorliegenden Erfindung ist es, eine verbesserte Faltschachtel bereitzustellen.

In einem ersten Aspekt richtet sich die vorliegende Erfindung auf eine solche Faltschachtel nach Anspruch 1.

Dadurch wird eine Faltschachtel mit verbesserter mechanischer Integrität bereitgestellt, bei der zudem aufgrund der doppelt ausgeführten Wand weniger Licht in den Innenbereich der Faltschachtel eindringen kann.

Eine bevorzugte Ausführungsform der Erfindung sieht vor, dass eine obere Kante des sechsten Paneels oberhalb der Abrisslinie im zweiten Paneel angeordnet ist, zur Bereitstellung einer Lichtschutzwand.

Dadurch wird insbesondere bei Lagerung von lichtempfindlichen Inhalt, der in den Bereich der horizontalen Aufreißlinie ragt, ermöglicht, den Klappdeckel zu öffnen und Inhalt zu entnehmen, ohne dass direkter Lichteinfall auf den Inhalt möglich ist, oder wobei dieser zumindest stark vermindert wird.

Weiter bevorzugt ist eine untere Kante des sechsten Paneels oberhalb der unteren horizontalen Faltlinie angeordnet.

Dadurch kann insbesondere fertigungstechnisch Material eingespart werden, da die Lichtschutzfunktion des sechsten Paneels vor allem durch den über die horizontale Aufreißlinie ragenden Teil erfüllt wird. Es ist insbesondere zu diesem Zweck nicht notwendig, dass sich im gefalteten Zustand das sechste Paneel bis zur unteren horizontalen Faltlinie erstreckt.

Erfindungsgemäß weisen das fünfte und siebte Paneel longitudinal über das sechste Paneel ragende Leitelemente auf, zum Leiten und Einrasten des Klappdeckels beim Öffnen und Schließen.

Dadurch wird gleichzeitig eine Einrastfunktion bereitgestellt, die zusammen mit der Lichtschutzfunktion des sechsten Paneels einen verbesserten Lichtschutz bereitstellt, da der Klappdeckel sich weniger einfach von alleine, beispielsweise durch mechanische Spannungen in der oberen horizontalen Faltlinie des vierten Paneels, öffnen kann. Somit wird lichtempfindlicher Inhalt besser vor Lichteinfall geschützt.

Diese Ausführungsform wird vorzugsweise verbessert, indem die Leitelemente durch Aufreißlinien jeweils unterteilt sind in einen von dem fünften bzw. siebten Paneel unlösbaren Teil und einen dazu komplementären lösbaren Teil, zum Ankleben in den Klappdeckel und zum Leiten und Einrasten mit dem unlösbaren Teil.

Wenn der Klappdeckel nach erstmaligen Öffnen wieder geschlossen ist, liegen der lösbare und der unlösbare Teil nur durch die geöffnete Aufreißlinie getrennt eng aneinander an und stellen somit eine Einrastfunktion bereit. Dies gilt umso mehr, wenn die lösbaren Teile konkave oder konvexe, zu den unlösbaren Teilen komplementäre Formen aufweisen. Auch vor dem Einrasten in der geschlossenen Stellung reiben die Kanten der lösbaren und unlösbaren Kanten dabei aneinander, und leiten dadurch die Bewegung beim Öffnen oder Schließen, was die Betätigung der Faltschachtel weiter vereinfacht.

Auch das Einfügen von Inhalt, wie lichtempfindlicher Tücher, in das Innere der Faltschachtel, wird dadurch vereinfacht, da der lösbare Teil an die Innenseite des Klappdeckels geklebt wird und somit nicht frei im Bereich des Klappdeckels abstehen kann. Die Befüllung der Faltschachtel geschieht, indem der Inhalt durch die die noch parallel zu den Paneelen eins bis vier ausgerichteten oberen Laschen hindurch in die Faltschachtel eingeführt werden, wobei nach Innen abstehende Teile der Leitelemente blockierend im Weg stehen könnten. Insbesondere automatisierte Befüllungen könnten dadurch erheblich behindert werden.

Erfindungsgemäß ragen die Aufreißlinien im fünften und siebten Paneel im Faltzustand unter die Aufreißlinien im ersten bzw. dritten Paneel, zum Lichtschutz durch die lösbaren Teile bei aufgeklapptem Klappdeckel.

Dadurch wird ermöglicht, dass selbst bei teilweise oder vollständig geöffnetem Klappdeckel noch die im Klappdeckel angeklebten lösbaren Teile in den offenen Spalt zwischen Klappdeckel und der Lichtschutzwand bzw. den Leitelementen ragen, so dass sie dort ebenfalls zum verbesserten Lichtschutz des Inneren der Faltschachtel beitragen.

Eine weitere Verbesserung der Erfindung sieht vor, dass mindestens eine der longitudinalen Faltlinien des sechsten Paneels im Bereich der Lichtschutzwand durch ein lateral aus dem sechsten Paneel ragendes, vorzugsweise bogenförmiges, Halteelement unterbrochen ist.

Dadurch wird, wenn im Faltzustand das fünfte und siebte Paneel rechtwinklig abgeknickt sind, erreicht, dass das Halteelement parallel zum sechsten Paneel seitlich davon absteht, also senkrecht auf dem siebten bzw. fünften Paneel, und in den Klappdeckel eingreift um diesen in der geschlossenen Stellung zu halten.

Besonders bevorzugt ist mindestens eine der longitudinalen Faltlinien des sechsten Paneels durch Ausnehmungen unterbrochen.

Dadurch wird erreicht, dass die jeweilige Faltlinie oder beide Faltlinien strukturell geschwächt werden, also leichter zu falten sind, und dass durch die jeweilige Faltlinie(n) eine geringere Spannung auf den angrenzenden Paneelen lastet, dass diese also weniger gewölbt vorstehen, sondern eher vollständig in rechtwinklig zueinander orientierten flachen Ebenen angeordnet sind. Dies ist insbesondere vorteilhaft da das fünfte, sechste und siebte Paneel auf der Innenseite der Faltschachtel angeordnet sind und unmittelbar an das dritte, zweite bzw. erste Paneel anliegen, wobei eine Wölbung fertigungstechnische Toleranzen überschreiten könnte.

Insbesondere bevorzugt ist die Oberkante des sechsten Paneels mindestens 5mm, 10mm, 15mm oder 20mm über der Aufreißlinie im zweiten Paneel angeordnet. Gleichermaßen bevorzugt ist die Oberkante des sechsten Paneels auf etwa 25%, 50%, 75% oder 100% der Höhe der Leitelemente oberhalb der Aufreißlinie angeordnet ist.

Dadurch werden bevorzugte Höhen der Lichtschutzwand realisiert. Wenn die Leitelemente abgerundete Ecken aufweisen, ist es weiterhin bevorzugt, die Oberkante des sechsten Paneels am Ansatz der abgerundeten Ecken anzuordnen.

Besonders bevorzugt weist die Aufreißlinie im zweiten Paneel eine die Lichtschutzwand überlappende Ausbuchtung auf, zur Bereitstellung einer abgestützten Eingriffsstelle.

Dadurch kann die Aufreißlinie leicht geöffnet werden, ohne Teile der Faltschachtel oder des Klappdeckels zu beschädigen.

Nachfolgend wird die Erfindung anhand der Figur weiter erläutert.

Gemäß **Figur** ist der im dargestellten Grundzustand flache Grundkörper 8 einer Faltschachtel 9, welche in einem Faltzustand eine innere Tasche zur Aufnahme von herausnehmbaren, lichtempfindlichen Tüchern definiert, einstückig ausgebildet, und umfasst insbesondere ein erstes Paneel 1, ein zweites Paneel 2, ein drittes Paneel 3, ein viertes Paneel 4, ein fünftes Paneel 5, ein sechstes Paneel 6 und ein siebtes Paneel 7, die lateral voneinander durch longitudinale Faltlinien 10-15 separiert sind.

Das erste, dritte, fünfte und siebte Paneel 1, 3, 5, 7 weist im Wesentlichen die gleiche Breite auf, wobei das fünfte und siebte Paneel 5, 7 eine etwas geringere Breite besitzen, und zwar in etwa um die Dicke oder die doppelte Dicke des flächigen Grundkörpers 8 verringert. Ebenso weisen das zweite, vierte und sechste Paneel 2, 4, 6 im Wesentlichen die gleiche Breite auf, wobei das sechste Paneel 6 eine etwas geringere Breite besitzt.

Am ersten bis vierten Paneel 1, 2, 3, 4 sind obere Laschen 16 und untere Laschen 17 an einer oberen horizontalen Faltlinie 18 bzw. an einer unteren horizontalen Faltlinie 19 angelenkt, so dass die oberen Laschen 16 obere Wände und die unteren Laschen 17 untere Wände bilden können, indem sie entlang der jeweiligen Faltlinien rechtwinklig gefaltet und beispielsweise jeweils miteinander verklebt werden.

Eine Aufreißlinie 20 in Form einer perforierten Linie führt vom ersten Paneel 1 durch das zweite Paneel 2 zum dritten Paneel 3 und grenzt an eine mittlere horizontale Faltlinie 22 im vierten Paneel 4 an, zur Bereitstellung eines aufreißbaren Klappdeckels 23.

Dadurch können die Paneele fünf, sechs und sieben 5, 6, 7 so jeweils in rechten Winkeln über die jeweiligen longitudinalen Faltlinien 13, 14, 15 nach innen gefaltet werden, dass sie im Inneren der durch die Paneele vier, drei, zwei und eins 4, 3, 2, 1 gebildeten Außenwände anliegen, wodurch eine spiralförmig gefaltete Faltschachtel 9 verwirklicht wird.

Die obere Kante 24 des sechsten Paneels ist oberhalb der Abrisslinie 20 im zweiten Paneel - dargestellt mittels einer gepunkteten Linie 25, die eine Projektion dieser Abrisslinie 20 im zweiten Paneel 2 im gefalteten Zustand darstellt - angeordnet, zur Bereitstellung einer Lichtschutzwand 26. Die untere Kante 27 des sechsten Paneels ist geringfügig oberhalb der unteren horizontalen Faltlinie 19 angeordnet, was die Lichtschutzfunktion nicht beeinträchtigt.

Das fünfte und siebte Paneel 5, 7 weisen longitudinal über das sechste Paneel 6 ragende Leitelemente 28, 29 auf, die im - hier nicht weiter dargestellten - Faltzustand den Klappdeckel 23 beim Öffnen und Schließen leiten und final einrasten lassen. Insbesondere wird durch die Leitelemente 28, 29 verhindert, dass der Klappdeckel 23 sich von alleine, oder durch eine mechanische Spannung beispielsweise in der mittleren horizontalen Faltlinie 22, öffnet, jedenfalls über einen Winkel hinweg öffnet, ab dem Licht zwischen den Klappdeckel 23 und die Lichtschutzwand 26 treten könnte.

Die Leitelemente 28, 29 sind jeweils durch Aufreißlinien 30, 31 in Form perforierter Linien in jeweils einen von dem fünften bzw. siebten Paneel 5, 7 unlösbaren Teil 28a, 29a und einen dazu komplementären lösbaren Teil 28b, 29b, unterteilt, welche im - hier nicht weiter dargestellten - Faltzustand in den Klappdeckel 23, insbesondere in die Paneele eins 1 und drei 3, geklebt sind, wodurch die lösbaren Teile 28b, 29b mit den unlösbaren Teilen 28a, 29a zum Leiten und Einrasten des Klappdeckels 23 zusammenwirken, und zwar insbesondere entlang der Aufreißlinien 30, 31. Dabei sind die Aufreißlinien 30, 31 im fünften und siebten Paneel 5, 7 im Faltzustand teilweise deckungsgleich sind mit der Aufreißlinie 20 im ersten bzw. dritten Paneel 1, 3, so dass Aufreißlinien 20, 30, 31 gleichzeitig aufgerissen werden können.

Alternativ - hier nicht weiter dargestellt - können die Aufreißlinien 30, 31 im fünften und siebten Paneel 5, 7 im Faltzustand unterhalb die Aufreißlinien 2 im ersten bzw. dritten Paneel 1, 3 ragen, zum Lichtschutz durch die lösbaren Teile 28b, 29b bei aufgeklapptem Klappdeckel 23. Dazu könnten beispielsweise die Aufreißlinien 30, 31 weiter nach unten gezogen sein oder bauchig weiter nach unten ausladen.

Die longitudinalen Faltlinien 14, 15 des sechsten Paneels 6 im Bereich der Lichtschutzwand 26 sind durch lateral aus dem sechsten Paneel 6 ragende, bogenförmige Halteelemente 32, 33 unterbrochen. Diese reiben sich beim Öffnen und Schließen des Klappdeckels 23 im Faltzustand an der Innenseite des Klappdeckels 23 und stabilisieren diesen somit.

Die am sechsten Paneel 6 anliegenden und dieses definierenden longitudinalen Faltlinien 14, 15 sind durch Ausnehmungen 34 unterbrochen, welche länglich ausgeführt sind und welche eine Wölbung insbesondere des fünften, sechsten und siebten Paneels 5, 6, 7 durch Reduzierung der mechanischen Hysterese der Faltlinien 14, 15 beim Falten verringern.

Die Aufreißlinie 20 weist des Weiteren im zweiten Paneel 2 eine, die Lichtschutzwand 26 überlappende, Ausbuchtung 35 auf, welche im - hier nicht dargestellten - Faltzustand zur Bereitstellung einer abgestützten Eingriffsstelle dient.

Die Erfindung ist nicht beschränkt auf die voranstehenden Ausführungsbeispiele. Sie erstreckt sich vielmehr noch auf weitere Ausbildungsformen, die von den nachstehenden Patentansprüchen mit umfasst werden. So kann die Faltschachtel beispielsweise aus Papier, Pappe und / oder Kunststoff gefertigt sein.

## Patentansprüche

1. Faltschachtel (9) aus einem einstückigen, im Grundzustand flachen Grundkörper (8), welche in einem Faltzustand eine innere Tasche zur Aufnahme von herausnehmbaren, lichtempfindlichen Tüchern definiert, umfassend
mindestens fünf Paneele (1, 2, 3, 4, 5) die lateral voneinander durch longitudinale Faltlinien (10, 11, 12, 13) separiert sind,
wobei das erste, dritte und fünfte Paneel (1, 3, 5) im Wesentlichen die gleiche Breite aufweisen, und das zweite und vierte Paneel (2, 4) im Wesentlichen die gleiche Breite aufweisen, und wobei am ersten bis vierten Paneel (1, 2, 3, 4) obere und untere Laschen (16, 17) an einer oberen bzw. unteren horizontalen Faltlinie (18, 19) angelenkt sind, so dass die oberen und unteren Laschen (16, 17) obere bzw. untere Wände bilden können,
wobei eine Aufreißlinie (20) vom ersten Paneel (1) durch das zweite Paneel (2) zum dritten Paneel (3) führt und an eine mittlere horizontale Faltlinie (22) im vierten Paneel (4) grenzt, zur Bereitstellung eines aufreißbaren Klappdeckels (23),
wobei
die mindestens fünf Paneele (1, 2, 3, 4, 5) mindestens sieben Paneele (1, 2, 3, 4, 5, 6, 7) sind, wobei das sechste Paneel (6) im Wesentlichen die Breite des zweiten Paneels (2) aufweist, und das siebte Paneel (7) im Wesentlichen die gleiche oder eine geringere Breite aufweist wie das fünfte Paneel (5),
so dass die Paneele (1, 2, 3, 4, 5, 6, 7) entlang der sie separierenden longitudinalen Faltlinien (10, 11, 12, 13, 14, 15) spiralig in den Faltzustand zu der Faltschachtel (9) faltbar sind, derart dass die Paneele fünf, sechs und sieben (5, 6, 7) so jeweils in rechten Winkeln über die jeweiligen longitudinalen Faltlinien (13, 14, 15) nach innen gefaltet werden, dass sie an den Innenseiten der durch die Paneele drei, zwei und eins (3, 2, 1) gebildeten Außenwände anliegen, wodurch eine spiralförmig gefaltete Faltschachtel (9) verwirklicht wird, wobei das fünfte und siebte Paneel (5, 7) longitudinal über das sechste Paneel (6) ragende Leitelemente (28, 29) aufweisen, zum Leiten und Einrasten des Klappdeckels (23) beim Öffnen und Schließen und wobei
die Leitelemente (28, 29) durch Aufreißlinien (30, 31) jeweils unterteilt sind in einen von dem fünften bzw. siebten Paneel (5; 7) unlösbaren Teil (28a; 29a) und einen dazu komplementären lösbaren Teil (28b; 29b), zum Ankleben in den Klappdeckel und zum Leiten und Einrasten mit dem unlösbaren Teil (28a; 29a),
**dadurch gekennzeichnet, dass**
die Aufreißlinien (30, 31) im fünften und siebten Paneel (5, 7) im Faltzustand unter die Aufreißlinie (20) im ersten bzw. dritten Paneel (1; 3) ragen, zum Lichtschutz durch die lösbaren Teile (28b, 29b) bei aufgeklapptem Klappdeckel (23).

2. Faltschachtel (9) nach Anspruch 1, **dadurch gekennzeichnet, dass** eine obere Kante (24) des sechsten Paneels (6) oberhalb der Abrisslinie (20) im zweiten Paneel (2) angeordnet ist, zur Bereitstellung einer Lichtschutzwand (26).

3. Faltschachtel (9) nach einem der vorherstehenden Ansprüche, **dadurch gekennzeichnet, dass** eine untere Kante (27) des sechsten Paneels (6) oberhalb der unteren horizontalen Faltlinie (19) angeordnet ist.

4. Faltschachtel (9) nach Anspruch 2, **dadurch gekennzeichnet, dass** mindestens eine der longitudinalen Faltlinien (14; 15) des sechsten Paneels (6) im Bereich der Lichtschutzwand (26) durch ein lateral aus dem sechsten Paneel (6) ragendes, vorzugsweise bogenförmiges, Halteelement (32; 33) unterbrochen ist.

5. Faltschachtel (9) nach einem der vorherstehenden Ansprüche, **dadurch gekennzeichnet, dass** mindestens eine der longitudinalen Faltlinien (14; 15) des sechsten Paneels durch Ausnehmungen (34) unterbrochen ist.

6. Faltschachtel (9) nach einem der vorherstehenden Ansprüche, **dadurch gekennzeichnet, dass** die Oberkante (24) des sechsten Paneels (6) mindestens 5mm, 10mm, 15mm oder 20mm oberhalb der Aufreißlinie (20) im zweiten Paneel (2) angeordnet ist.

7. Faltschachtel (9) nach einem der vorherstehenden Ansprüche, **dadurch gekennzeichnet, dass** die Oberkante (24) des sechsten Paneels (6) auf etwa 25%, 50%, 75% oder 100% der Höhe (36) der Leitelemente (28, 29) oberhalb der Aufreißlinie (20) im zweiten Paneel (2) angeordnet ist.

8. Faltschachtel (9) nach einem der vorherstehenden Ansprüche, **dadurch gekennzeichnet, dass** die Aufreißlinie (20) im zweiten Paneel eine, die Lichtschutzwand 26 überlappende, Ausbuchtung (35) aufweist, zur Bereitstellung einer abgestützten Eingriffstelle.

9. Faltschachtelsystem, umfassend eine Faltschachtel nach einem der Ansprüche 1-8 im Faltzustand, die lichtempfindlichen Inhalt, insbesondere lichtempfindliche Tücher, enthält.

## Claims

1. A folding box (9) consisting of a one-piece main body (8) which is flat in the basic state and which, in a folded state, defines an inner pocket for receiving removable, light-sensitive wipes, comprising at least five panels (1, 2, 3, 4, 5) which are laterally separated from one another by longitudinal fold lines (10, 11, 12, 13), the first, third and fifth panels (1, 3, 5) having substantially the same width, and the second and fourth panels (2, 4) having substantially the same width, and upper and lower tabs (16, 17) being articulated on upper and lower horizontal fold lines (18, 19), respectively, on the first to fourth panels (1, 2, 3, 4), such that the upper and lower tabs (16, 17) can form upper and lower walls, respectively, a tear line (20) leading from the first panel (1) to the third panel (3) via the second panel (2) and adjoining a central horizontal fold line (22) in the fourth panel (4) in order to provide a tearable hinged lid (23), the at least five panels (1, 2, 3, 4, 5) being at least seven panels (1, 2, 3, 4, 5, 6, 7), the sixth panel (6) having substantially the width of the second panel (2), and the seventh panel (7) having substantially the same width as or a smaller width than the fifth panel (5), such that the panels (1, 2, 3, 4, 5, 6, 7) can be folded into the folded state spirally along the longitudinal fold lines (10, 11, 12, 13, 14, 15) separating them to form the folding box (9), such that panels five, six and seven (5, 6, 7) are each folded inwards at right angles over the respective longitudinal fold lines (13, 14, 15) in such a way that they rest against the inner faces of the outer walls formed by panels three, two and one (3, 2, 1), thus producing a spirally folded folding box (9), the fifth and seventh panels (5, 7) comprising guiding elements (28, 29) that protrude longitudinally over the sixth panel (6) for guiding and locking the hinged lid (23) when opening and closing, and the guide elements (28, 29) each being divided by tear lines (30, 31) into a part (28a; 29a) which is not detachable from the fifth and seventh panels (5; 7), respectively, and a detachable part (28b; 29b) that is complementary thereto, for securing in the hinged cover and for guiding and locking with the non-detachable part (28a; 29a), **characterized in that** the tear lines (30, 31) in the fifth and seventh panels (5, 7), in the folded state, protrude below the tear line (20) in the first and third panels (1; 3), respectively, for light protection by means of the detachable parts (28b, 29b) when the hinged lid (23) is open.

2. The folding box (9) according to claim 1, **characterized in that** an upper edge (24) of the sixth panel (6) is arranged above the tear line (20) in the second panel (2) in order to provide a light protection wall (26).

3. The folding box (9) according to one of the preceding claims, **characterized in that** a lower edge (27) of the sixth panel (6) is arranged above the lower horizontal fold line (19).

4. The folding box (9) according to claim 2, **characterized in that** at least one of the longitudinal fold lines (14; 15) of the sixth panel (6) is interrupted in the region of the light protection wall (26) by a preferably curved holding element (32; 33) which protrudes laterally from the sixth panel (6).

5. The folding box (9) according to one of the preceding claims, **characterized in that** at least one of the longitudinal fold lines (14; 15) of the sixth panel is interrupted by recesses (34).

6. The folding box (9) according to one of the preceding claims, **characterized in that** the upper edge (24) of the sixth panel (6) is arranged at least 5 mm, 10 mm, 15 mm or 20 mm above the tear line (20) in the second panel (2).

7. The folding box (9) according to one of the preceding claims, **characterized in that** the upper edge (24) of the sixth panel (6) is arranged above the tear line (20) in the second panel (2) at approximately 25%, 50%, 75% or 100% of the height (36) of the guide elements (28, 29).

8. The folding box (9) according to one of the preceding claims, **characterized in that** the tear line (20) in the second panel has a bulge (35) overlapping the light protection wall (26) in order to provide a supported engagement point.

9. A folding box system, comprising a folding box according to one of claims 1-8 in the folded state, which box contains light-sensitive contents, in particular light-sensitive wipes.

## Revendications

1. Boîte pliante (9) constituée d'un corps de base (8) d'une seule pièce, qui est plat à l'état de base et qui, à l'état plié, définit une poche intérieure destinée à recevoir des chiffons photosensibles pouvant être extraits, comprenant
au moins cinq panneaux (1, 2, 3, 4, 5) qui sont séparés latéralement les uns des autres par des lignes de pliage longitudinales (10, 11, 12, 13),
dans laquelle les premier, troisième et cinquième panneaux (1, 3, 5) présentent sensiblement la même largeur, et les deuxième et quatrième panneaux (2, 4) présentent sensiblement la même largeur, et dans laquelle, sur les premier à quatrième panneaux (1, 2, 3, 4), des languettes supérieure et inférieure (16, 17) sont articulées sur des lignes de pliage horizontales supérieure ou inférieure (18, 19), de sorte que les languettes supérieure et inférieure (16, 17) puissent former des parois supérieure ou inférieure,
dans laquelle une ligne de déchirure (20) s'étend du premier panneau (1) au troisième panneau (3) en passant par le deuxième panneau (2) et est adjacente à une ligne de pliage horizontale centrale (22) dans le quatrième panneau (4), pour fournir un couvercle rabattable (23) à ouverture par déchirure,
dans laquelle
les au moins cinq panneaux (1, 2, 3, 4, 5) constituent au moins sept panneaux (1, 2, 3, 4, 5, 6, 7), dans laquelle le sixième panneau (6) présente sensiblement la même largeur que le deuxième panneau (2), et le septième panneau (7) présente sensiblement la même largeur ou une largeur inférieure à celle du cinquième panneau (5),
de sorte que les panneaux (1, 2, 3, 4, 5, 6, 7) le long des lignes de pliage longitudinales (10, 11, 12, 13, 14, 15) les séparant puissent être pliés en spirale à l'état plié pour obtenir la boîte pliante (9), de telle manière que les panneaux cinq, six et sept (5, 6, 7) soient respectivement pliés vers l'intérieur à angle droit sur les lignes de pliage longitudinales respectives (13, 14, 15) de sorte qu'ils reposent contre les côtés intérieurs des parois extérieures formées par les panneaux trois, deux et un (3, 2, 1), réalisant ainsi une boîte pliante (9) pliée en spirale,
dans laquelle les cinquième et septième panneaux (5, 7) présentent des éléments de guidage (28, 29) faisant saillie longitudinalement sur le sixième panneau (6) pour guider et encliqueter le couvercle rabattable (23) lors de l'ouverture et de la fermeture, et dans laquelle
les éléments de guidage (28, 29) sont respectivement divisés par des lignes de déchirure (30, 31) en une partie inamovible (28a ; 29a) de l'un des cinquième et septième panneaux (5 ; 7), et en une partie amovible (28b ; 29b) complémentaire à celle-ci, destinée à être collée dans le couvercle rabattable et à guider et à s'encliqueter avec la partie inamovible (28a ; 29a), **caractérisée en ce que**
les lignes de déchirure (30, 31) dans les cinquième et septième panneaux (5 ; 7) à l'état plié font saillie sous la ligne de déchirure (20) dans le premier ou troisième panneau (1 ; 3), pour que les parties amovibles (28b, 29b) assurent une protection contre la lumière lorsque le couvercle rabattable (23) est relevé.

2. Boîte pliante (9) selon la revendication 1, **caractérisée en ce qu'**un bord supérieur (24) du sixième panneau (6) est disposé au-dessus de la ligne de déchirure (20) dans le deuxième panneau (2) pour fournir une paroi de protection contre la lumière (26).

3. Boîte pliante (9) selon l'une des revendications précédentes, **caractérisée en ce qu'**un bord inférieur (27) du sixième panneau (6) est disposé au-dessus de la ligne de pliage horizontale inférieure (19).

4. Boîte pliante (9) selon la revendication 2, **caractérisée en ce qu'**au moins l'une des lignes de pliage longitudinales (14 ; 15) du sixième panneau (6) est interrompue dans la zone de la paroi de protection contre la lumière (26) par un élément de retenue (32 ; 33) de préférence en forme d'arc, faisant saillie latéralement à partir du sixième panneau (6).

5. Boîte pliante (9) selon l'une des revendications précédentes, **caractérisée en ce qu'**au moins l'une des lignes de pliage longitudinales (14 ; 15) du sixième panneau est interrompue par des évidements (34).

6. Boîte pliante (9) selon l'une des revendications précédentes, **caractérisée en ce que** le bord supérieur (24) du sixième panneau (6) est disposé au moins 5 mm, 10 mm, 15 mm ou 20 mm au-dessus de la ligne de déchirure (20) dans le deuxième panneau (2).

7. Boîte pliante (9) selon l'une des revendications précédentes, **caractérisée en ce que** le bord supérieur (24) du sixième panneau (6) est disposé à environ 25 %, 50 %, 75 % ou 100 % de la hauteur (36) des éléments de guidage (28, 29) au-dessus de la ligne de déchirure (20) dans le deuxième panneau (2).

8. Boîte pliante (9) selon l'une des revendications précédentes, **caractérisée en ce que** la ligne de déchirure (20) dans le deuxième panneau présente un renflement (35) chevauchant la paroi de protection contre la lumière (26) pour fournir un point de prise soutenu.

9. Système de boîte pliante comprenant une boîte pliante selon l'une des revendications 1 à 8 à l'état plié, laquelle contient un contenu photosensible, en particulier des chiffons photosensibles.
